# EUROPÄISCHE PATENTSCHRIFT

(11) **EP 1 786 963 B1**
(45) Veröffentlichungstag und Bekanntmachung des Hinweises auf die Patenterteilung: **16.01.2013**
(21) Anmeldenummer: 05778062.9
(22) Anmeldetag: 08.09.2005
(51) Int. Cl.: D03D 47/34, D03D 47/48

(54) **VERFAHREN ZUM KLEMMEN VON SCHUSSFÄDEN, KLEMMVORRICHTUNG UND WEBMASCHINE MIT WENIGSTENS EINER KLEMMVORRICHTUNG FÜR SCHUSSFÄDEN**
METHOD FOR GRIPPING WEFT THREADS GRIPPING DEVICE AND LOOM WITH AT LEAST ONE GRIPPER DEVICE FOR WEFT THREADS
PROCEDE POUR SERRER DES FILS DE TRAME, DISPOSITIF DE SERRAGE ET METIER A TISSER POURVU D'AU MOINS UN DISPOSITIF DE SERRAGE DE FILS DE TRAME

(30) Priorität: 08.09.2004 BE 200400438
(43) Veröffentlichungstag der Anmeldung: 23.05.2007
(73) Patentinhaber: Picanol, 8900 Ieper (BE)
(72) Erfinder: PEETERS, Jozef, B-8900 Ieper (BE)
(74) Vertreter: Patentanwälte Ruff, Wilhelm, Beier, Dauster & Partner
(86) Internationale Anmeldenummer: PCT/EP2005/009642
(87) Internationale Veröffentlichungsnummer: WO 2006/027240

(56) Entgegenhaltungen:
- EP-A- 0 284 766
- EP-A- 1 314 807
- EP-A1- 1 130 145
- WO-A-01/86047
- DE-A1- 2 257 839
- JP-A- 11 256 452
- US-A- 4 078 586
- US-A- 6 014 992
- PATENT ABSTRACTS OF JAPAN Bd. 013, Nr. 595 (C-672), 27. Dezember 1989 (1989-12-27) -& JP 01 250446 A (NISSAN MOTOR CO LTD), 5. Oktober 1989 (1989-10-05)

## Beschreibung

Die Erfindung betrifft ein Verfahren zum Klemmen von Schussfäden bei einer Webmaschine, die wenigstens eine während des Webvorgangs betätigbare Klemmvorrichtung für Schussfäden enthält, sowie eine Klemmvorrichtung und eine mit der Klemmvorrichtung ausgerüstete Webmaschine.

Eine Klemmvorrichtung für Schussfäden für eine Webmaschine ist aus EP 0284766 A1 bekannt. Die Klemmkraft dieser Klemmvorrichtung wird von einem Federelement bestimmt, dessen Federkraft mithilfe von Einstellmitteln verändert werden kann. Die Klemmkraft der Klemmvorrichtung kann mittels eines elektrischen Antriebsmotors aufgehoben werden, der auch eine Schussschere betätigt. Mittels der bekannten Klemmvorrichtung kann ein Schussfaden mit einer vorgegebenen Klemmkraft geklemmt oder nicht geklemmt werden. In der Praxis hat sich gezeigt, dass eine derartige Klemmvorrichtung beim Weben bestimmter Gewebe weniger geeignet ist, insbesondere beim Weben von Frottiergeweben, bei welchen die Enden der Schussfäden mittels eines Kantenapparates zu Einlegekanten eingelegt werden. EP1 130 145 A1 offenbart ein Verfahren gemäβ dem Oberbegriff des Anspruchs 1.

Der Erfindung liegt die Aufgabe zugrunde, dass Klemmen von Schussfäden so auszuführen, dass es praktisch für jede Art von Gewebe geeignet ist.

Diese Aufgabe wird durch ein Verfahren gemäβ Anspruch 1 gelöst.

Das erfindungsgemäße Verfahren hat den Vorteil, dass die Klemmkraft der Klemmvorrichtung an das herzustellende Gewebe angepasst ist, da sie während des Webens geändert werden kann. Das Verfahren kann beim Weben jeder Gewebeart vorteilhaft angewendet werden und ist besonders für die Anwendung beim Weben von Frottiergeweben mit zu Einlegekanten eingelegten Enden der Schussfäden geeignet.

Bei einer bevorzugten Ausführungsform wird die Klemmkraft in Abhängigkeit von einem Webmuster eines zu erstellenden Gewebes geändert. Dabei wird das Webmuster über mehrere Schusszyklen als Funktion der Winkelposition der Hauptantriebswelle bestimmt, unter Berücksichtigung von Schussmuster und / oder Bindungsmuster und / oder eines oder mehrerer anderer Muster, die Teil des Webmusters sind.

Gemäß einer bevorzugten Ausführungsform umfasst das erfindungsgemäße Verfahren das Einbringen von mindestens einem Ende eines angeschlagenen Schussfadens in ein nachfolgendes Webfach und das Ändern der Klemmkraft der Klemmvorrichtung entsprechend einem Muster, das in Abhängigkeit vom Einlegen des mindestens einen Endes des angeschlagenen Schussfadens eingestellt werden kann. Ein solches Verfahren wird vorteilhaft beim gemeinsamen Einlegen mehrerer Schussfadenenden von aufeinander folgend angeschlagenen Schussfäden in ein nachfolgendes Webfach verwendet. Dadurch können die Enden der Schussfäden auch regelmäßig an der Gewebekante eingelegt werden.

Gemäß einer Ausgestaltung der Erfindung erfolgt die Änderung der Klemmkraft in Abhängigkeit von einem Muster, gemäß welchem die Enden einer Gruppe von Schussfäden gemeinsam in ein nach einem Anschlagen des letzten Schussfadens dieser Gruppe gebildetes Webfach eingelegt werden. Diese Ausgestaltung ist insbesondere für das Weben von Frottiergeweben geeignet.

Weiter wird die Aufgabe erfindungsgemäß mit einer Klemmvorrichtung gemäβ Anspruch 8 gelöst.

Gemäß einer bevorzugten Ausführungsform ist eine pneumatisch arbeitende Einrichtung zum Ändern der Klemmkraft vorgesehen. Vorzugsweise enthält die Einrichtung einen Druckluftzylinder und eine Ventileinheit. Die Klemmkraft kann durch Ändern des Drucks der Druckluft geändert werden.

Gemäß einer bevorzugten Ausführungsform umfasst die erfindungsgemäße Klemmvorrichtung gleichzeitig einen Kantenapparat, um ein Ende eines angeschlagenen Schussfadens, das in der Klemmvorrichtung geklemmt war, in ein nachfolgendes Webfach einzubringen. Dabei wird die Klemmvorrichtung so gesteuert, dass ein Ende eines Schussfadens optimal in ein nachfolgendes Webfach eingelegt werden kann. Die erfindungsgemäße Klemmvorrichtung ist vor allem vorteilhaft, wenn sie beim Weben von Geweben eingesetzt wird, bei denen mehrere Enden von Gruppen von Schussfäden von einem Kantenapparat gemeinsam in ein nachfolgendes Webfach eingelegt werden.

Die Aufgabe wird weiter mit einer Webmaschine gelöst, die mit einer erfindungsgemäßen Klemmvorrichtung ausgerüstet ist. Vorteilhaft enthält diese Webmaschine eine Klemmvorrichtung, die zwischen einer Schussschere und einer Kante des zu erstellenden Gewebes angeordnet ist, und / oder eine Klemmvorrichtung, die zwischen einer Abfallschere und einer Kante des zu erstellenden Gewebes angeordnet ist.

Bei einer bevorzugten Ausführungsform enthält die Webmaschine zudem einen Kantenapparat, um die Enden eines Schussfadens, die in der Klemmvorrichtung geklemmt worden waren, in ein nachfolgendes Webfach einzulegen. Bevorzugt wird ein pneumatischer Kantenapparat vorgesehen. Der pneumatische Kantenapparat wird zwischen Gewebe und Klemmvorrichtung angeordnet. Ein pneumatischer Kantenapparat ist besonders geeignet, um mit einer erfindungsgemäßen Klemmvorrichtung zusammen zu arbeiten.

In Ausgestaltung der Erfindung wird vorgesehen, dass die Klemmvorrichtung in einem Bereich angeordnet ist, in welchem sie nicht vollständig angeschlagene Schussfäden klemmt. Dabei wird die Klemmkraft reduziert oder aufgehoben, wenn ein Schussfaden vollständig angeschlagen wird, so dass die nicht voll angeschlagenen Schussfäden leicht mitgenommen werden können. Alternativ ist die Klemmvorrichtung derart ausgebildet und / oder derart angeordnet, dass sie nur nicht vollständig angeschlagene Schussfäden erfasst. Es genügt dann, beim Anschlagen des vollständig angeschlagenen Schussfadens die Klemmkraft soweit zu reduzieren, dass mit diesem Schussfaden die vorher eingetragenen, nicht vollständig angeschlagenen Schussfäden mitgenommen werden können, die dann während des vollständigen Anschlagens die Klemmvorrichtung verlassen und von dem Kantenapparat in ein nachfolgendes Webfach eingelegt werden können.

Weitere Merkmale und Vorteile der Erfindung ergeben sich aus der nachfolgenden Beschreibung der in den Zeichnungen dargestellten Ausführungsformen.
- Fig. 1: zeigt in schematischer Darstellung einen Teil einer erfindungsgemäßen Webmaschine,
- Fig. 2: eine erfindungsgemäße Klemmvorrichtung,
- Fig. 3: einen vergrößerten Ausschnitt der Fig. 1 in einer ersten Position eines Webzyklus,
- Fig. 4: den Ausschnitt entsprechend Fig. 3 in einer weiteren Position des Webzyklus,
- Fig. 5: den Ausschnitt der Fig. 3 in einer weiteren Position des Webzyklus,
- Fig. 6 bis 8: Ausschnitte ähnlich Fig. 3 in verschiedenen Positionen eines Webzyklus beim Erstellen eines Gewebes nach einem anderen Webmuster und
- Fig. 9 und 10: eine Einzelheit einer Klemmvorrichtung ähnlich Fig. 2 in einer abgewandelten Ausführungsform.

In Fig. 1 ist schematisch eine Webmaschine dargestellt, die zwei erfindungsgemäße Klemmvorrichtungen 1, 2 enthält. Die Klemmvorrichtung 1 ist zwischen einem Gewebe 3 und einer Schussschere 4 montiert, die einen eingetragenen Schussfaden 5 von einem Fadenvorrat 6 abschneidet. Die weitere Klemmvorrichtung 2 ist zwischen dem Gewebe 3 und einer Abfallschere 7 montiert, mit der das überschüssige Ende 8 eines eingetragenen Schussfadens 5 abgeschnitten wird. Das Ende 9 des Schussfadens 5, das über die Kante 10 des Gewebes 3 auf der Eintragsseite hinausragt, wird mittels der Klemmvorrichtung 1 geklemmt und anschließend mittels eines Kantenapparates 11 in ein nachfolgendes Webfach eingelegt. Das andere Ende 12 dieses Schussfadens 5, das über die gegenüberliegende Kante 13 des Gewebes 3 hinausragt, wird mittels der Klemmvorrichtung 2 geklemmt und später mittels eines Kantenapparates 14 in das nachfolgende Webfach eingelegt.

Die Klemmvorrichtungen 1, 2 sind - in Richtung der Kettfäden 16 gesehen - in einem Abstand von einer Anschlaglinie 15 angeordnet, so dass jede Klemmvorrichtung 1, 2 einen nicht vollständig angeschlagenen Schussfaden 5, d.h. einen nicht an die Anschlaglinie 15 angeschlagenen Schussfaden 5, klemmen kann. Unter Anschlaglinie 15 wird hierbei die Linie verstanden, an der ein Webblatt 17 einen Schussfaden 5 vollständig an dem Gewebe 3, dem sogenannten Warenrand, anschlägt. Die in Fig. 1 dargestellte Webmaschine, die beispielsweise ein Luftdüsenwebmaschine ist, enthält Kettfäden 16, mit denen in bekannter Weise mit Fachbildungsmitteln aufeinander folgende Webfächer gebildet werden, in die Schussfäden 5 eingetragen werden. Das Webblatt 17 enthält in bekannter Weise Profillamellen, die eine U-förmige Aussparung aufweisen, um einen Schussfadenführungskanal zu bilden. Weiterhin besitzt die Webmaschine wenigstens eine Hauptdüse 18, um die Schussfäden in die aus den Kettfäden 16 gebildeten Webfächer einzutragen.

Die in Fig. 2 dargestellte Klemmvorrichtung 1 enthält eine Einrichtung 20 zum Einstellen der Klemmkraft, die die Klemmvorrichtung 1 auf einen Schussfaden 5 ausüben kann. Die Einrichtung 20 wird von einer Steuereinheit 21 gesteuert, die beispielsweise die Steuereinheit der Webmaschine ist. Die Einrichtung 20 enthält einen Druckluftzylinder 22, der mit einem beweglich montierten Klemmteil 30 der Klemmvorrichtung 1 zusammen wirkt. Ferner enthält die Einrichtung eine Ventileinheit 23, mit der der an dem Druckluftzylinder 22 ankommende Druck der Druckluft eingestellt werden kann. Die Druckluft wird von einer Druckluftquelle 24 geliefert. Die Klemmkraft der mechanischen Klemmvorrichtung 1 wird zwischen der Unterkante des beweglich montierten Klemmteils 30 und der Oberkante eines dem Klemmteil 30 gegenüber liegenden, fest montierten Klemmteils 31 auf die Schussfäden 5 ausgeübt. Die Klemmteile 30 und 31 sind vorzugsweise an der Stelle aus einem verschleißfesten Werkstoff, an welcher sie Schussfäden 5 klemmen.

Um die Klemmkraft in gewünschter Weise einzustellen und zu verändern, können selbstverständlich sehr verschiedene Einrichtungen vorgesehen werden. Beispielsweise sind elektromagnetische, hydraulische und mechanische Einrichtungen möglich. Mechanische Einrichtungen können beispielsweise einen Achsantrieb, ein Getriebe, Federn, Nocken und andere mechanische Bauteile enthalten. Bei einer Luftdüsenwebmaschine ist es von Vorteil, eine pneumatische Einrichtung zu verwenden, beispielsweise einen Druckluftzylinder 22, der die Klemmteile 30 und 31 aneinander andrücken kann. Der dargestellte Druckluftzylinder 22 ist einfach wirkend, d.h. er wird in einer Richtung (vorzugsweise der Klemmrichtung) über Druckluft betätigt und in der anderen Richtung mittels einer Rückstellfeder 34 zurückgestellt. Durch das entsprechende Einstellen und Ändern des Druckes der Druckluft kann die Klemmkraft, die mittels des Druckzylinders 22 zwischen den Klemmteilen 30 und 31 ausgeübt wird, eingestellt und verändert werden. Bei einer abgewandelten Ausführungsform wird ein doppelt wirkender Druckluftzylinder vorgesehen, d.h. ein Druckluftzylinder, der in beiden Richtung mittels Druckluft betätigt wird.

Bei dem Ausführungsbeispiel wird eine Ventileinheit 23 eingesetzt, um den gewünschten Druck der Druckluft zu erhalten. Die Ventileinheit 23 besteht in dem dargestellten Ausführungsbeispiel aus einem elektrisch ansteuerbaren Druckregler 32 und einem elektrisch betätigbaren 3/2-Wegeventil 33. Mit dem Druckregler 32 kann der gewünschte Druck der Druckluft und damit die gewünschte Klemmkraft eingestellt werden. In einer ersten Position des 3/2-Wegeventils 33 gelangt die Druckluft zum Druckluftzylinder 22, so dass eine Klemmkraft auf die Klemmteile 30, 31 ausgeübt wird. In der anderen Position des 3/2-Wegeventils 33 gelangt keine Druckluft zu dem Druckluftzylinder 22, der über das 3/2-Wegeventil 33 entlüftet wird, so dass die Klemmteile 30, 31 von der Rückstellfeder 34 des Druckluftzylinders 22 auseinander bewegt werden, so dass keine Klemmkraft zwischen den Klemmteilen 30, 31 ausgeübt wird. Um die Bewegung des Klemmteils 30 zu beschränken, ist ein Anschlag 35 vorgesehen, der beispielsweise so eingestellt ist, dass das Klemmteil 30 sich nur soweit bewegen kann, dass zwischen den Klemmteilen 30, 31 ein Spalt von 0,5 mm besteht.

Bevorzugt ist der Druckregler 32 ein Proportionaldruckregler, der Druckluft mit einem Druck weiterleitet, die der an dem Druckregler 32 angelegten Größe der Spannung entspricht. Die Steuereinheit 21 gibt ein elektrisches Signal mit einer geeigneten Spannung an den Druckregler 32, um auf diese Weise den gewünschten Druck der Druckluft einzustellen und damit die gewünschte Klemmkraft oder den gewünschten Verlauf der Klemmkraft der Klemmvorrichtung 1 zwischen den Klemmteilen 30 und 31.

Bei einer abgewandelten Ausführungsform sind dem Druckluftzylinder mehrere Druckregler 32 und 3/2-Wegeventile 33 zugeordnet, wobei die Druckregler jeweils auf einen definierten Druck der Druckluft eingestellt sind. Wenn der Druck der dem Druckluftzylinder 22 zugeführten Druckluft geändert werden soll, so wird jeweils ein betreffendes 3/2-Wegeventil 33 angesteuert, das mit einem auf den gewünschten Druck eingestellten Druckregler 32 verbunden ist.

Bei einer abgewandelten Ausführungsform wird ein Druckluftsystem vorgesehen, das Druckluft mit einem gewünschten Druck erzeugt und das beispielsweise unter anderem Drosselventile enthält.

Bei dem Ausführungsbeispiel ist das bewegliche Klemmteil 30 mittels Schrauben 42 an einem Arm 43 befestigt, der mittels eines Gelenkes 36 an einer Halterung 37 gehalten ist, die an der Webmaschine befestigt ist. Das bewegliche Klemmteil 30 kann somit um das Gelenk 36, dessen Achse quer zu dem Druckzylinder 22 verläuft, schwenken. Der Druckzylinder 22 greift an dem Arm 43 an einer Stelle an, die zwischen dem Drehgelenk 36 und der Stelle des Klemmteils 30 liegt, die einen Schussfaden klemmt. An der Halterung 37 ist zusätzlich die Schussschere 4 befestigt. Die Schussschere 4 weist ein fest montiertes Scherblatt 38 und ein beweglich montiertes Scherblatt 39 auf. Das beweglich montierte Scherblatt 39 ist auf einer Antriebswelle 40 eines Antriebsmotors 41 angeordnet. Das fest montierte Klemmteil 31 ist mittels Schrauben 44 an und neben dem fest montierten Scherblatt 38 angebracht. Bei der dargestellten Ausführungsform liegen die Oberkante des Klemmteils 31 und die Oberkante des Scherblattes 38 im wesentlichen in einer Ebene. Die Antriebswelle 40 verläuft parallel zur Schussrichtung und zu der Achse des Gelenks 36.

Die Klemmvorrichtung 2 ist bevorzugt in gleicher Weise ausgeführt und gestaltet wie die Klemmvorrichtung 1. Die Abfallschere 7 ist ebenfalls in gleicher Weise wie die Schussschere 4 ausgeführt und zusammen mit entsprechenden Klemmteilen 30, 31 und einem entsprechenden Druckluftzylinder 22 an einer entsprechenden Halterung 37 angebracht.

Wie beispielsweise in Fig. 3 dargestellt ist, enthält die Webmaschine einen Kantenapparat 11, der neben der Kante 10 des Gewebes zwischen der Klemmvorrichtung 1 und dem Gewebe 3 angeordnet ist. Der Kantenapparat 11 besitzt eine in einer Halterung untergebrachte Blasvorrichtung 27, um das Ende 9 eines eingetragenen Schussfadens 5 in ein nachfolgend gebildetes Webfach einzulegen. Die Blasvorrichtung 27 besitzt eine Düse 28, die im Bereich einer Nut des Halters angeordnet ist, die zum Führen eines Schussfadens dient. Ferner besitzt sie wenigstens eine Blasdüse 29 an der Seite des Halters. Die Blasvorrichtung 27 ist über eine Ventileinheit 25 mit einer Druckluftquelle verbunden, beispielsweise der Druckluftquelle 24 der Fig. 2. Die Blasvorrichtung 27 ist in der Nähe der Anschlaglinie 15 angeordnet. Die Ventileinheit 25 wird in geeigneten Zeitabständen von einer Steuereinheit angesteuert, beispielsweise der Steuereinheit 21, um ein Ende 9 eines Schussfadens 5 in ein nach dem Eintragen dieses Schussfadens 5 nachfolgend gebildetes Webfach einzublasen. Die Blasvorrichtung 27 und die Ventileinheit 25, die Bestandteil des Kantenapparates 11 sind, können beispielsweise in gleicher Weise ausgeführt sein, wie das in der Patentanmeldung WO 01/86047 beschrieben ist. Der auf der gegenüber liegenden Seite des Gewebes 3 angeordnete Kantenapparat 14 (Fig. 1) ist beispielsweise gleich ausgebildet wie der Kantenapparat 11.

Gemäß Fig. 3 bis 5 arbeiten die Vorrichtungen wie folgt. Nach dem Eintragen des Schussfadens 5 wird dieser von dem Webblatt 17 in Richtung der Kettfäden 16 verschoben. Das Ende 9 des Schussfadens 5 gelangt auf diese Weise zwischen die Klemmteile 30, 31 der Klemmvorrichtung 1. Mit diesem Verschieben (Anschlagen) wird das Ende 9 des Schussfadens 5 auch in den Kantenapparat 11 eingeführt. Anschließend wird der Schussfaden 5 mittels der Schussschere 4 vom Fadenvorrat 6 abgeschnitten (Fig. 3). Das Ende 9 des Schussfadens 5 befindet sich nach dem Abschneiden weiterhin in der Klemmvorrichtung 1, während sich das Webblatt 17 und die Hauptdüse 18 mit der Weblade wieder von der Anschlaglinie 15 hinweg bewegen. Nach dem Abschneiden wird die Klemmkraft der Klemmvorrichtung 1 reduziert oder aufgehoben, wonach die Blasvorrichtung 27 des Kantenapparates 11 das Ende 9 in ein nachfolgendes Webfach einbläst (Fig. 4). In dieses Webfach wird der nachfolgende Schussfaden 5 eingetragen (Fig. 4). Der nachfolgende Schussfaden 5 wird dann zusammen mit dem eingeblasenen Ende 9 des vorher eingetragenen Schussfadens 5 von dem Webblatt 17 mitgenommen und angeschlagen (Fig. 5). Auf diese Weise entsteht ein Gewebe 3 mit einer eingelegten Kante 26. In entsprechender Weise, wie das anhand Fig. 3 bis 5 dargestellt und erläutert worden ist, wird das Ende 12 des Schussfadens mittels der Klemmvorrichtung 2 geklemmt, mittels der Abfallschere 7 abgeschnitten und mittels des Kantenapparates 14 in das nachfolgende Webfach eingelegt.

Erfindungsgemäß wird die Klemmkraft der Klemmvorrichtung 1 und /oder der Klemmvorrichtung 2 gemäß einem Kriterium, insbesondere einem Muster des Gewebes 3, verändert, das in Abhängigkeit vom herzustellenden Gewebe 3 festgelegt wird. Die Klemmkraft der Klemmvorrichtung 1 und / oder 2 kann gemäß einem Webmuster gesteuert werden, das von dem Muster des herzustellenden Gewebes 3 abhängig ist. Bei einem Ausführungsbeispiel wird das Webmuster abhängig von der Winkelposition der Hauptantriebswelle der Webmaschine bestimmt und zwar über mehrere Schusszyklen hinweg. Die Abhängigkeit wird von einem Schussmuster, von einem Bindungsmuster oder einem anderen Muster festgelegt, das Teil des Webmusters ist. Nachfolgend werden einige Möglichkeiten erläutert, bei welchen die Klemmkraft während des Webens gemäß einem Muster verändert wird.

Die Erfindung ist besonders für einen Einsatz beim Weben von Frottiergeweben geeignet, bei welchem Enden 9 und 12 der Schussfäden 5 in das Gewebe eingelegt werden. Bei derartigen Geweben wird üblicherweise das Ende 9 und / oder 12 einer Gruppe von Schussfäden, die nacheinander eingetragen und angeschlagen wurden, zusammen in ein nachfolgendes Webfach eingelegt.

Wie das in Fig. 6 dargestellt ist, werden die Schussfäden 5 einer Gruppe, beispielsweise zwei Schussfäden, nacheinander eingetragen und jeweils an einer Position 19 angeschlagen, die in einem deutlichen Abstand von der Anschlaglinie 15 liegt und die beispielsweise als Voranschlagposition 19 bezeichnet wird. Die Klemmvorrichtung 1 und die nicht dargestellte Klemmvorrichtung 2 sind derart angeordnet, dass sie die Enden 9 und 12 der Schussfäden 5 schon klemmen können, wenn sich die Schussfäden 5 in der Voranschlagposition 19 befinden, d.h. in einer Position in Abstand von der Anschlaglinie 15. Wenn mit einem Voranschlag gewoben wird, müssen die Klemmvorrichtungen 1 und 2 einen Schussfaden 5 klemmen können, wenn dieser sich in einer Position vor der Anschlaglinie 15 befindet und nicht immer mit Vollanschlag gewoben wird. Wie in Fig. 7 dargestellt ist, wird dann der letzte Schussfaden einer Gruppe eingebracht, beispielsweise dritter Schussfaden 5. Die Enden der Schussfäden dieser Gruppe, bei dem Ausführungsbeispiel von drei Schussfäden, werden dann zusammen mit dem zuletzt eingetragenen Schussfaden an der Anschlaglinie 15 angeschlagen, d.h. es wird ein Vollanschlag ausgeführt. Bei einem derartigen Frottiergewebe werden anschließend die Enden 9 und 12 der Gruppe von Schussfäden gleichzeitig in ein nachfolgenden Webfach eingelegt, wie das in Fig. 8 dargestellt ist, d.h. in ein Webfach, das nach dem Vollanschlag gebildet wird. Damit die Enden 9 und 12 der Gruppe von Schussfäden gemeinsam mit Hilfe eines Kantenapparates 11 oder 14 eingelegt werden können, müssen die Enden 9 oder 12 vor dem Einlegen genau zu dem Kantenapparat 11 oder 14 positioniert sein. Dabei ist es vorteilhaft, wenn die Klemmkraft der Klemmvorrichtungen 1 oder 2 nach einem vorgegebenen Muster verändert wird, da die Enden 9 oder 12 nach jedem Schusseintrag abgeschnitten werden und die Enden 9 oder 12 nach dem Abschneiden in der gewünschten Position mit einer gewünschten Klemmkraft von der Klemmvorrichtung 1 oder 2 gehalten werden sollen.

Die Enden 9 und 12 der Schussfäden 5, die bis zum Voranschlag angeschlagen werden, werden mit einer relativ hohen Klemmkraft in den Klemmvorrichtungen 1 und 2 geklemmt, um sie sicher zu halten. Bei einem anschließenden Vollanschlag wird die Klemmkraft der Klemmvorrichtungen 1 und 2 verringert, damit die Enden 9 und 12 der zuvor eingetragenen Schussfäden zusammen mit den Enden 9 und 12 des zuletzt eingetragenen Schussfadens, der mit dem Vollanschlag angeschlagen wird, zwischen den Klemmteilen 30, 31 der Klemmvorrichtungen 1 und 2 gleiten können. Falls die Klemmkraft bei dem Vollanschlag zu groß gehalten wäre, so besteht das Risiko, dass die schon geklemmten Enden 9 und 12 bei dem anschließenden Vollanschlag beschädigt werden, da die Enden 9 und 12 durch die Klemmvorrichtungen 1 und 2 hindurch gezogen werden. Da die Klemmkraft der Klemmvorrichtung 1 und 2 gemäß einem Muster gesteuert wird, bei welchem beim Voranschlag die Klemmkraft relativ groß und beim Vollanschlag die Klemmkraft relativ gering ist, ergibt sich der Vorteil, dass die Enden der Schussfäden nach jedem Voranschlag in ausreichender Weise gehalten sind, jedoch bei dem anschließenden Vollanschlag nicht beschädigt werden. Dabei wird die Klemmkraft beispielsweise nach dem Schussmuster und im Einzelnen nach dem Polbildungsmuster - auch Frottiermuster genannt - des herzustellenden Gewebes gesteuert.

In dem vorstehend genannten Beispiel ist ein Polbildungsmuster mit drei Schussfäden erwähnt. Selbstverständlich kann auch ein Polbildungsmuster mit einer anderen Anzahl an Schussfäden gewählt werden, beispielsweise ein Polbildungsmuster, bei dem drei aufeinanderfolgende Schussfäden bis zu einem Voranschlag angeschlagen werden, auf die dann ein Schussfaden mit einem Vollanschlag folgt. In diesem Fall wird die Klemmkraft bei dem drei ersten Schusseinträgen groß und bei den folgenden Schusseintrag gering eingestellt. Selbstverständlich sind auch Kombinationen unterschiedlicher Polbildungsmuster möglich.

Es ist bekannt, dass beim Weben von Frottierstoffen über eine bestimmte Strecke, d.h. während einer Anzahl von Schusseinträgen, immer mit Vollanschlag gewoben wird, so dass eine Strecke mit Flachgewebe entsteht. Dabei wird mit einer Frottierwebmaschine ein Stück normales Gewebe gewoben, was auch Bordürenweben genannt wird. Bei diesem Webvorgang wird die Klemmkraft der Klemmvorrichtung 1 und / oder 2 im Vergleich zur Klemmkraft, die beim Weben bis zum Voranschlag verwendet wird, verringert. Dadurch können die Enden 9 und oder 12 der Schussfäden beim Bordürenweben einfach durch die Klemmvorrichtungen 1 und 2 gezogen werden, wodurch diese Enden 9 und / oder 12 nicht beschädigt werden und eine saubere Kante des Gewebes 3 entsteht. Beim Bordürenweben können die Enden 9 und / oder 12 jedes Schussfadens 5 mittels der Kantenapparate 11 oder 14 jeweils einzeln in ein nachfolgendes Webfach eingelegt werden. Bei einer abgewandelten Ausführungsform wird vorgesehen, dass bei dem Bordürenweben die Klemmvorrichtungen 1 und / oder 2 geöffnet bleiben, d.h. so angesteuert werden, dass sie keine Klemmkraft auf die Enden 9 und / oder 12 der Schussfäden ausüben.

Bei einer Ausführungsform wird das Muster des herzustellenden Gewebes von der Steuereinheit 21 der Webmaschine in Abhängigkeit von der Winkelposition der Hauptantriebswelle der Webmaschine bestimmt. Bei bestimmten Geweben kann es wünschenswert sein, die Enden 9 und 12 der Schussfäden mit sehr großer Klemmkraft geklemmt zu halten. Das bietet den Vorteil, dass die auf diese Weise geklemmten Schussfäden nach dem Abschneiden nicht zurückspringen und nicht zu einem Zusammenziehen des Gewebes führen. Wenn die Schussfäden sehr gut festsgehalten werden, so können die Kettfäden am Warenrand gut um den eingetragenen Schussfaden herumgelegt werden, so dass sie einen guten Warenrand bilden. Um das Einführen der Enden 9 und 12 der Schussfäden 5 in die Klemmvorrichtungen 1 und / oder 2 zu erleichtern, wird die Klemmkraft der Klemmvorrichtungen 1 und / oder 2 zunächst relativ gering eingestellt. Nach dem Einführen wird dann die Klemmkraft wieder erhöht. Erfindungsgemäß wird die Klemmkraft dabei nach dem Schusszyklus und insbesondere entsprechend der Winkelposition der Hauptantriebswelle oder nach einem zeitlichen Verlauf, der sich auf die Winkelposition der Hauptantriebswelle der Webmaschine bezieht, so verändert, dass die Klemmkraft beim Einführen der Enden 9 und / oder 12 der Schussfäden 5 in die Klemmvorrichtung 1 und / oder 2 relativ gering ist oder gar keine Kraft aufgebracht wird und dass die Klemmkraft wenigstens während oder nach dem Abschneiden der Schussfäden 5 relativ groß ist. Falls diese Enden 9 und / oder 12 der Schussfäden anschließend in die Gewebekante eingelegt werden sollen, kann es von Vorteil sein, die Klemmkraft der Klemmvorrichtungen 1 und / oder 2 kurz vor dem Einlegen der Enden 9 und / oder 12 in ein nachfolgendes Webfach etwas zu verringern, damit diese Enden 9 und / oder 12 problemlos aus den Klemmvorrichtungen 1 und / oder 2 gezogen werden können, bevor sie von der Blasvorrichtung 27 in ein nachfolgend gebildetes Webfach eingelegt werden. Die Klemmkraft wird im Wesentlichen abhängig von der Winkelposition der Hauptantriebswelle der Webmaschine verändert.

Bei einer anderen Ausführungsform wird die Klemmkraft der Klemmvorrichtung 1 und / oder 2 auch in Abhängigkeit vom eingebrachten Schussfaden 5 und insbesondere von der Art des einzubringenden Schussfadens verändert. Beispielsweise wird für einen dünnen Schussfaden eine größere Klemmkraft gewählt, als für einen dickeren Schussfaden. Wenn die gleichen Klemmkräfte für dicke und dünne Schussfäden erhalten werden sollen, so wird normalerweise der Abstand der Klemmteile für dickere Schussfäden einen größeren Wert erhalten als für dünnere Schussfäden. Die Einstellung erfolgt entsprechend dem Schussmuster. Bei einer anderen Ausführungsform wird die Klemmkraft entsprechend dem Bindungsmuster eingestellt und / oder geändert. Wenn die Bindung mit gleich vielen Kettfäden an der Oberseite und an der Unterseite gebildet wird, so wird die Klemmkraft beispielsweise auf relativ geringe Werte eingestellt. Wenn dagegen ein beträchtlicher Unterschied zwischen der Anzahl der Kettfäden der Oberseite und der Unterseite besteht, wird die Klemmkraft relativ groß gewählt und eingestellt.

Selbstverständlich kann die Klemmkraft außer in Abhängigkeit vom Schussmuster, von der Winkelposition der Hauptantriebswelle, vom Frottiermuster, vom Bordürenweben, von anderen Parametern des herzustellenden Gewebes und von Kombinationen der oben genannten Parameter des herzustellenden Gewebes verändert werden, beispielsweise in Abhängigkeit von der Kettspannung, der Schussspannung, der Polhöhe der Schlingen des Frottiergewebes, der Winkelposition der Hauptantriebswelle, einem zeitlichen Verlauf, oder abhängig von Ergebnissen von Messungen, die während des Webens vorgenommen werden.

Wenn ein bestimmtes Gewebe gewebt werden soll, wird der gewünschte Verlauf der Klemmkraft in Abhängigkeit von der Winkelposition der Hauptantriebswelle der Webmaschine vorgegeben und entsprechend der Winkelposition jeweils eingestellt. Wenn zum Beispiel ein Frottiergewebe gewebt werden soll, das zwanzig Reihen mit drei innerhalb einer Schlinge liegenden Schussfäden aufweist, zehn Reichen mit vier innerhalb einer Schlinge liegenden Schussfäden, zwanzig Reihen mit drei innerhalb einer Schlinge liegenden Schussfäden und einer Bordüre aus flachem Gewebe mit zehn Schussfäden, besteht das Webmuster aus 170 Schusseinträgen. Für jeden Schusseintrag wird ein Verlauf der Klemmkraft in Verbindung mit der Winkelposition der Hauptantriebswelle bestimmt und abgespeichert. Für jeden einzelnen Schusseintrag bei der Herstellung des Gewebes wird dann die Klemmkraft entsprechend der zugehörigen Winkelposition der Hauptwelle der Webmaschine eingestellt. Diese Maßnahme wird als Webmuster des herzustellenden Gewebes bezeichnet.

Bei dem Weben eines Frottiergewebes und insbesondere beim Weben eines Frottiergewebes mit eingelegten Enden der Schussfäden kann es vorteilhaft sein, eine Vorrichtung entsprechend Fig. 9 und 10 zu verwenden. Die Klemmvorrichtung 1 ist an einer derartigen Stelle montiert, dass sie mit einem Ende 9 eines teilweise angeschlagenen Schussfadens 5 zusammenwirkt, d.h. mit einem Schussfaden 5, der bis zur Voranschlagposition 19 angeschlagen wird. Die Klemmvorrichtung 1 ist weiter so angeordnet, dass sie nicht auf einen vollständig angeschlagenen Schussfaden einwirkt, d.h. auf einen Schussfaden, der an die Anschlaglinie 15 angeschlagen worden ist. Die Klemmteile 30 und 31 der Klemmvorrichtung 1 sind so angeordnet und gestaltet, dass sie in dem Bereich vor der Anschlaglinie 15 nicht zusammenwirken, d.h. keine Klemmwirkung ausführen. Hierzu ist die Klemmvorrichtung 1 mit einer Aussparung 45 im Bereich der Klemmteile 30 und 31 versehen. Diese Ausführungsform ermöglicht es beispielsweise (Fig. 9) zwei Enden 9 eines Schussfadens 5, die bis zu dem Voranschlag 19 angeschlagen wurden, zu klemmen. Diese beiden Enden 9 werden dann bei einem Vollanschlag für den dritten, nachfolgend eingebrachten Schussfaden mittels des Webblattes 17 bis zu dem Bereich der Aussparung 45 mitgenommen, wie dies in Fig. 10 gezeigt ist.

Bei einem Vollanschlag wird beispielsweise die Klemmkraft zwischen den Klemmteilen 30, 31 verringert, gegenüber der Klemmkraft beim Voranschlag 19. Die drei Enden 9 der Schussfäden 5 werden bei dem Vollanschlag des zuletzt eingetragenen Schussfadens mitgenommen und gelangen in den Bereich der Aussparung 45. Sie sind dann nicht mehr geklemmt und können dann gemeinsam mit Hilfe eines Kantenapparates 11 in ein nachfolgendes Webfach eingelegt werden. Da die Enden 9 der Schussfäden 5 ohnehin nicht mehr geklemmt sind, ist es nicht erforderlich die Klemmkraft der Klemmvorrichtung 1 bei dem mittels des Kantenapparates ausgeführten Einlegevorgang zu verringern. Eine Aussparung 45 entsprechend Fig. 9 und 10 kann selbstverständlich auch bei einer Klemmvorrichtung 2 angewandt werden.

Falls keine Kantenapparate 11 und / oder 14 vorhanden sind, können die Klemmvorrichtungen 1 und 2 und die zugehörige Schussschere 4 und die Abfallschere 7 näher an dem Gewebe 3 angeordnet werden.

Die Parameter eines herzustellenden Gewebes können noch auf andere Art und Weise bestimmt werden. Sie müssen nicht notwendigerweise anhand des vorstehend beschriebenen Webmusters bestimmt werden. Das Webmuster kann darüber hinaus noch weitere Parameter umfassen. In den meisten Fällen wird das Webmuster in Abhängigkeit von den einzutragenden Schussfäden bestimmt. Jedoch kann das Webmuster auch in Abhängigkeit von aufeinander folgenden Positionen der Kettfäden oder in einer anderen bekannten Art und Weise bestimmt werden.

Die Veränderung der Klemmkraft ist üblicherweise mit einer tatsächlichen Relativbewegung der Klemmteile 30 und 31 zueinander verbunden. Falls jedoch beispielsweise ein im Wesentlichen unnachgiebiger Schussfaden zwischen den Klemmteilen 30 und 31 geklemmt wird, so wird eine Veränderung der Klemmkraft nicht notwendigerweise zu einer Relativbewegung der Klemmteile 30, 31 zu einander führen. Eine Relativbewegung zwischen den Klemmteilen 30 und 31 der Klemmvorrichtung 1 oder 2 beim Verändern der Klemmkraft wird jedoch dann erfolgen, wenn ein elastischer Schussfaden geklemmt wird.

Das Einlegen der Enden 9 und / oder 12 der Schussfäden 5 in ein nachfolgendes Webfach kann selbstverständlich nicht nur mit pneumatischen Kantenapparaten durchgeführt werden, sondern mit anderen mechanischen Kantenapparaten, wie sie beispielsweise aus der EP 322014 A bekannt sind.

Die Erfindung ist auch nicht auf eine Anwendung von Luftdüsenwebmaschinen beschränkt. Sie kann vielmehr bei jeder Art von Webmaschinen eingesetzt werden, beispielsweise bei Greiferwebmaschinen, Greiferschützenwebmaschinen, Wasserstrahlwebmaschinen, Projektilwebmaschinen, mehrphasigen Webmaschinen und Webrotoren und anderen Webmaschinentypen.

Die erfindungsgemäße Vorrichtung, die erfindungsgemäße Webmaschine und das erfindungsgemäße Verfahren sind nicht auf die nur als Beispiel beschriebenen Ausführungsformen beschränkt.

## Patentansprüche

1. Verfahren zum Klemmen der Enden (9, 12) von in ein Webfach eingetragenen Schussfäden (5) bei einer Webmaschine, die wenigstens eine während eines Webvorgangs betätigbare Klemmvorrichtung (1, 2) für Schussfäden (5) enthält, wobei die Enden (9, 12) mittels der Klemmvorrichtung (1, 2) geklemmt gehalten werden und die Klemmvorrichtung (1, 2) mittels einer Steuereinheit (21) während des Webens gesteuert wird, **dadurch gekennzeichnet, dass** die Steuereinheit (21) einen Verlauf der Klemmkraft, mit der die Enden (9, 12) der Schussfäden (5) gehalten werden, während des Webens und während die Enden (9, 12) von der Klemmvorrichtung (1, 2) gehalten werden nach wenigstens einem vorbestimmten Kriterium in Abhängigkeit von der Winkelposition der Hauptantriebswelle der Webmaschine vorgibt und ändert, und dass die Klemmkraft wenigstens nach oder während einem Abschneiden der Schussfäden (5) gegenüber der Klemmkraft bei einem Einführen der Enden (9, 12) der Schussfäden (5) in die Klemmvorrichtung (1, 2) erhöht wird.

2. Verfahren nach Anspruch 1, **dadurch gekennzeichnet, dass** die Klemmkraft der Klemmvorrichtung (1, 2) nach einem Muster des Gewebes (3) geändert wird.

3. Verfahren nach Anspruch 1 oder 2, **dadurch gekennzeichnet, dass** die Klemmkraft in Abhängigkeit von einem Webmuster eines zu erstellenden Gewebes geändert wird.

4. Verfahren nach einem der Ansprüche 1 bis 3, **dadurch gekennzeichnet, dass** das Webmuster über mehrere Schusszyklen als Funktion der Winkelposition einer Hauptantriebswelle der Webmaschine bestimmt wird, unter Berücksichtigung von Schussmuster und / oder Bindungsmuster und / oder eines oder mehrerer anderer Muster, die Teil des Webmusters sind.

5. Verfahren nach einem der Ansprüche 1 bis 4, **dadurch gekennzeichnet, dass** die Änderung der Klemmkraft in Abhängigkeit von einem Muster erfolgt, gemäß welchem wenigstens ein Ende (9, 12) eines angeschlagenen Schussfadens (5) in ein nachfolgendes Webfach eingelegt wird.

6. Verfahren nach einem der Ansprüche 1 bis 5, **dadurch gekennzeichnet, dass** die Änderung der Klemmkraft in Abhängigkeit von einem Muster erfolgt, gemäß welchem die Enden (9, 12) einer Gruppe von Schussfäden (5) gemeinsam in ein nach einem Anschlagen des letzten Schussfadens (5) dieser Gruppe gebildetes Webfach eingelegt werden.

7. Verfahren nach Anspruch 6, **dadurch gekennzeichnet, dass** die Klemmkraft beim Anschlagen des letzten Schussfadens (5) der Gruppe reduziert oder aufgehoben wird.

8. Klemmvorrichtung (1, 2) für Schussfäden (5) für Webmaschinen, die zum Klemmen der Enden (9, 12) der in Webfächer eingetragenen Schussfäden (5) mittels einer Steuereinheit (21) während des Webens betätigbar ist, **dadurch gekennzeichnet, dass** eine Einrichtung (20) zum Ändern der Klemmkraft vorgesehen ist, die während des Webens und während die Enden (9, 12) von der Klemmvorrichtung (1, 2) gehalten werden von der Steuereinheit (21) nach wenigstens einem Kriterium in Abhängigkeit von der Winkelposition der Hauptantriebswelle betätigbar ist, und dass die Klemmkraft wenigstens nach oder während einem Abschneiden der Schussfäden (5) gegenüber der Klemmkraft bei einem Einführen der Enden (9, 12) der Schussfäden (5) in die Klemmvorrichtung (1, 2) erhöht ist.

9. Klemmvorrichtung nach Anspruch 8, **dadurch gekennzeichnet, dass** die Einrichtung (20) zum Ändern der Klemmkraft nach einem Muster des Gewebes (3) betätigbar ist.

10. Klemmvorrichtung nach Anspruch 8 oder 9, **dadurch gekennzeichnet, dass** die Steuereinheit (21) in die Steuereinrichtung der Webmaschine integriert ist.

11. Klemmvorrichtung nach einem der Ansprüche 8 bis 10, **dadurch gekennzeichnet, dass** das oder die Kriterien, nach denen die Steuereinheit (21) die Einrichtung (20) zum Ändern der Klemmkraft betätigt, in Abhängigkeit von einem Webmuster eines herzustellenden Gewebes (3) vorgegeben sind.

12. Klemmvorrichtung nach einem der Ansprüche 8 bis 11, **dadurch gekennzeichnet, dass** ein pneumatisch arbeitende Einrichtung (20) zum Ändern der Klemmkraft vorgesehen ist.

13. Klemmvorrichtung nach einem der Ansprüche 8 bis 12, **dadurch gekennzeichnet, dass** sie mit einem vorzugsweise von der Steuereinheit (21) gesteuerten Kantenapparat (11, 14) kombiniert ist.

14. Webmaschine, **dadurch gekennzeichnet, dass** sie mit einer Klemmvorrichtung (1, 2) nach einem der Ansprüche 8 bis 13 ausgerüstet ist.

15. Webmaschine nach Anspruch 14, **dadurch gekennzeichnet, dass** die Klemmvorrichtung (1, 2) zwischen einer Schussschere (4) und einer Kante eines zu erstellenden Gewebes (3) und / oder zwischen einer Abfallschere (7) und einer Kante eines zu erstellenden Gewebes (3) angeordnet ist.

16. Webmaschine nach Anspruch 14 oder 15, **dadurch gekennzeichnet, dass** zwischen einer oder beiden Kanten des zu erstellenden Gewebes (3) und der Klemmvorrichtung (1, 2) ein vorzugsweise pneumatischer Kantenapparat (11, 14) angeordnet ist.

17. Webmaschine nach einem der Ansprüche 14 bis 16, **dadurch gekennzeichnet, dass** die Klemmvorrichtung (1, 2) in einem Bereich angeordnet ist, in welchem sie nicht vollständig angeschlagene Schussfäden (5) klemmt.

18. Webmaschine nach einem der Ansprüche 14 bis 17, **dadurch gekennzeichnet, dass** die Klemmvorrichtung (1, 2) derart ausgebildet und / oder angeordnet ist, dass sie vollständig angeschlagene Schussfäden (5) nicht erfasst.

## Claims

1. Method for clamping the ends (9, 12) of inserted weft threads (5) into a shed in a weaving machine, that comprises at least one clamping device (1, 2) for weft threads (5) which can be actuated during a weaving procedure, wherein the ends (9, 12) are held clamped by means of the clamping device (1, 2) and the clamping device (1, 2) is controlled by means of a control unit (21) during weaving, **characterized in that** the control unit (21) specifies and changes a course of the clamping force with which the ends (9, 12) of the weft threads (5) are held, during weaving and during the ends (9, 12) are held by the clamping device (1, 2) according to at least one predetermined criteria as a function of the angular position of the main drive shaft of the weaving machine, and **in that** the clamping force is increased at least after or during a cutting-off of the weft threads (5) relative to the clamping force at an insertion of the ends (9, 12) of the weft threads (5) in the clamping device (1, 2).

2. Method according to claim 1, **characterized in that** the clamping force of the clamping device (1, 2) is changed according to a pattern of the fabric (3).

3. Method according to claim 1 or 2, **characterized in that** the clamping force is changed as a function of a weave pattern of a fabric to be produced.

4. Method according to any one of claims 1 to 3, **characterized in that** the weave pattern is determined over several weft cycles as a function of the angular position of a main drive shaft of the weaving machine, taking account of weft patterns and/or binding patterns and/or one or more other patterns that are part of the weave pattern.

5. Method according to any one of claims 1 to 4, **characterized in that** the change of the clamping force is as a function of a pattern according to which at least one end (9, 12) of a beat-up weft thread (5) is inserted into a subsequent shed.

6. Method according to any one of claims 1 to 5, **characterized in that** the change of the clamping force is as a function of a pattern according to which the ends (9, 12) of a group of weft threads (5) are inserted together in a shed formed after a beat-up of the last weft thread (5) of this group.

7. Method according to claim 6, **characterized in that** the clamping force is reduced or eliminated during beating-up the last weft thread (5) of the group.

8. Clamping device (1, 2) for weft threads (5) for weaving machines, which can be actuated for clamping the ends (9, 12) of the inserted weft threads (5) in sheds by means of a control unit (21) during weaving, **characterized in that** a device (20) is provided for changing the clamping force, that during weaving and during the ends (9, 12) are held by the clamping device (1, 2) can be actuated by the control unit (21) according to at least one criteria as a function of the angular position of the main drive shaft, and **in that** the clamping force is increased at least after or during a cutting-off of the weft threads (5) relative to the clamping force at an insertion of the ends (9, 12) of the weft threads (5) in the clamping device (1, 2).

9. Clamping device according to claim 8, **characterized in that** the device (20) for changing the clamping force according to a pattern of the fabric (3) can be actuated.

10. Clamping device according to claim 8 or 9, **characterized in that** the control ubit (21) is integrated into the control device of the weaving machine.

11. Clamping device according to any one of claims 8 or 10, **characterized in that** the one or more criteria under which te control unit (21) actuates the device (20) for changing the ckamping force are specified as a function of a weave pattern of a fabric to be produced (3).

12. Clamping device according to any one of claims 8 or 11, **characterized in that** a pneumatically working device (20) is provided for changing the clamping force.

13. Clamping device according to any one of claims 8 or 12, **characterized in that** ir is combined with a selvedge apparatus (11, 14) that is preferably controlled by the control unit (21).

14. Weaving machine, **characterized in that** it is equiped with a clamping device (1, 2) according to any one of claims 8 to 13.

15. Weaving machine according to claim 14, **characterized in that** the clamping device (1, 2) is arranged between a weft cutter (4) and an edge of a fabric (3) to be produced and/or between a waste cutter (7) and an edge of a fabric (3) to be produced.

16. Weaving machine according to claim 14 or 15, **characterized in that** between one or both edges of the fabric (3) to be produced and the clamping device (1, 2) a preferably pneumatic selvedge apparatus (11, 14) is arranged.

17. Weaving machine according to any one of claims 14 to 16, **characterized in that** the clamping device (1, 2) is arranged in a region in which it clamps not fully beaten-up weft threads (5).

18. Weaving machine according to any one of claims 14 to 17, **characterized in that** the clamping device (1, 2) is designed and/or arranged such that it does not detect completely beaten-up weft threads (5).

## Revendications

1. Procédé pour serrer les extrémités (9, 12) des fils de trame (5) insérés dans une foule dans une machine à tisser, qui comprend au cours d'une procédure de tissage d'au moins un dispositif de serrage (1, 2) pour fils de trame (5) qui peut être actionné, dans lequel les extrémités (9, 12) sont maintenues serrées au moyen du dispositif de serrage (1, 2) et le dispositif de serrage (1, 2) est commandé au moyen d'une unité de commande (21) au cours du tissage, **caractérisé en ce que** l'unité de commande (21) spécifie et change un cours de la force de serrage avec laquelle les extrémités (9, 12) des fils de trame (5) sont maintenues, au cours du tissage et pendant les extrémités (9, 12) sont maintenues par le dispositif de serrage (1, 2) selon au moins un critère prédéterminé, en fonction de la position angulaire de l'arbre d'entraînement principal de la machine à tisser, et **en ce que** la force de serrage est augmentée au moins pendant ou après une coupure de fils de trame (5) par rapport à la force de serrage pendant une introduction des extrémités (9, 12) des fils de trame (5) dans le dispositif de serrage (1, 2).

2. Procédé selon la revendication 1, **caractérisé en ce que** la force de serrage du dispositif de serrage (1, 2) est changée conformément un rapport du tissu (3).

3. Procédé selon la revendication 1 ou 2, **caractérisé en ce que** la force de serrage est changée en fonction d'un rapport de tissage d'un tissu à produire.

4. Procédé selon l'une quelconque des revendications 1 à 3, **caractérisé en ce que** le rapport de tissage est déterminé sur plusieurs cycles de trame en fonction de la position angulaire d'un arbre d'entraînement principal de la machine à tisser en tenant compte des rapports de trame et/ou des rapports d'armure et/ou un ou plusieurs autres rapports qui font partie du rapport de tissage.

5. Procédé selon l'une quelconque des revendications 1 à 4, **caractérisé en ce que** le changement de la force de serrage est fonction d'un rapport selon lequel au moins une extrémité (9, 12) d'un fil de trame (5) frappé est inséré dans une foule ultérieure.

6. Procédé selon l'une quelconque des revendications 1 à 5, **caractérisé en ce que** le changement de la force de serrage est fonction d'un rapport selon lequel les extrémités (9, 12) d'un groupe de fils de trame (5) sont insérés ensemble dans une foule formée après une frappe du dernier fil de trame (5) de ce groupe.

7. Procédé selon la revendication 6, **caractérisé en ce que** la force de serrage est réduite ou éliminée au cours de la frappe du dernier fil de trame (5) du groupe.

8. Dispositif de serrage (1, 2) pour fils de trame (5) pour des machines à tisser, qui peuvent être actionnés pour serrer les extrémités (9, 12) des fils de trame (5) insérés dans des foules au moyen d'une unité de commande (21) au cours du tissage, **caractérisé en ce qu'**un dispositif (20) est prévu pour changer la force de serrage, qui au cours du tissage et pendant les extrémités (9, 12) sont maintenues par le dispositif de serrage (1, 2) peut être actionné par l'unité de commande (21) par au moins un critère en fonction de la position angulaire de l'arbre d'entraînement principal, et **en ce que** la force de serrage est augmentée au moins pendant ou après une coupure de fils de trame (5) par rapport à la force de serrage à une insertion des extrémités (9, 12) des fils de trame (5) dans le dispositif de serrage (1, 2).

9. Dispositif de serrage selon la revendication 8, **caractérisé en ce que** le dispositif (20) peut être actionné pour changer la force de serrage selon un rapport du tissu (3).

10. Dispositif de serrage selon la revendication 8 ou 9, **caractérisé en ce que** l'unité de commande (21) est intégré dans le dispositif de commande de la machine à tisser.

11. Dispositif de serrage selon l'une quelconque des revendications 8 à 10, **caractérisé en ce que** le ou les critères selon lesquels l'unité de commande (21) actionne le dispositif (20) pour changer la force de serrage sont spécifiées en fonction d'un rapport de tissage d'un tissu (3) à produire.

12. Dispositif de serrage selon l'une quelconque des revendications 8 à 11, **caractérisé en ce qu'**un dispositif (20) de fonctionnement pneumatique est prévu pour changer la force de serrage.

13. Dispositif de serrage selon l'une quelconque des revendications 8 à 12, **caractérisé en ce qu'**il est combiné avec un appareil lisière (11, 14) qui est de préférence commandé par l'unité de commande (21).

14. Machine à tisser, **caractérisée en ce qu'**elle est équipée d'un dispositif de serrage (1, 2) selon l'une quelconque des revendications 8 à 13.

15. Machine à tisser selon la revendication 14, **caractérisée en ce que** le dispositif de serrage (1, 2) est disposé entre des ciseaux de trame (4) et un bord d'un tissu (3) à produire et/ou entre des ciseaux des déchets (7) et un bord d'un tissu (3) à produire.

16. Machine à tisser selon la revendication 14 ou 15, **caractérisée en ce qu'**un appareil lisière (11, 14) de préférence pneumatique est disposé entre l'un ou les deux bords du tissu (3) à produire et le dispositif de serrage (1, 2).

17. Machine à tisser selon l'une quelconque des revendications 14 à 16, **caractérisée en ce que** le dispositif de serrage (1, 2) est disposé dans une région dans laquelle elle ne serre pas entièrement les fils de trame (5) frappés.

18. Machine à tisser selon l'une quelconque des revendications 14 à 17, **caractérisée en ce que** le dispositif de serrage (1, 2) est conçu et/ou disposé de telle sorte qu'il ne détecte pas les fils de trame (5) qui sont frappés complètement.
